# EUROPÄISCHE PATENTSCHRIFT

(11) **EP 3 143 263 B1**
(45) Veröffentlichungstag und Bekanntmachung des Hinweises auf die Patenterteilung: **27.02.2019**
(21) Anmeldenummer: 15709936.7
(22) Anmeldetag: 13.03.2015
(51) Int. Cl.: F01N 1/08, F01N 13/02, F01N 1/16

(54) **ABGASANLAGE MIT VARIABLEN ABGASWEGEN**
EXHAUST SYSTEM HAVING VARIABLE EXHAUST GAS PATHS
SYSTÈME D'ÉCHAPPEMENT À VOIES D'ÉCHAPPEMENT VARIABLES

(30) Priorität: 16.05.2014 DE 102014209313
(43) Veröffentlichungstag der Anmeldung: 22.03.2017
(73) Patentinhaber: Bayerische Motoren Werke Aktiengesellschaft, 80809 München (DE)
(72) Erfinder: HABLE, Dieter, 85435 Erding (DE); HEBEL, Peter, 86565 Gachenbach (DE); KRESSE, Timo, 73773 Aichwald (DE); MATZKE-NEUMAIR, Franz, 86485 Biberbach (DE); MITSCHKE, Harald, 81539 Muenchen (DE)
(86) Internationale Anmeldenummer: PCT/EP2015/055305
(87) Internationale Veröffentlichungsnummer: WO 2015/172910

(56) Entgegenhaltungen:
- EP-A1- 1 978 218
- EP-A2- 2 808 507
- DE-A1-102005 029 279
- DE-U1-202010 012 100
- US-A- 4 913 260
- US-A- 5 614 699

## Beschreibung

Die Erfindung betrifft eine Abgasanlage für Verbrennungsmotoren vorzugsweise bei Motorrädern mit einem Abgasstrang, der für einen Abgasstrom einen ersten Strömungspfad und einen zweiten Strömungspfad aufweist, wobei sich der erste und zweite Strömungspfad strömungstechnisch getrennt voneinander von einem Vorschalldämpfer zu einem Endschalldämpfer erstrecken.

Die erlaubte Geräuschentwicklung von Motorrädern wird durch den Gesetzgeber immer stärker beschränkt. Die Prüfung der Lautstärke eines Motorrads erfolgt sowohl im Stand als auch durch einen Vorbeifahrttest während das Motorrad beschleunigt. Besonders leistungsstarke Motorräder unterliegen dabei der Problematik, dass zur Unterschreitung der gesetzlichen Grenzwerte eine starke Beschränkung der Abgasströmung erfolgen muss, die zu einer beträchtlichen Leistungsreduzierung und einer unerwünschten Beschränkung des Motordrehmoments führen.

Aus dem Stand der Technik sind zur Erreichung von hohen Leistungen bei hohen Drehzahlen und gleichzeitig reduzierter Lautstärke bei geringen Drehzahlen Abgasanlagen mit einer im Strömungspfad angeordneten Klappe bekannt, die den Abgasstrom drehzahlabhängig beschränkt. Dabei ist jedoch nachteilig, dass stets der gesamte Abgasstrom beeinflusst wird und die Strömung bei teilweise geöffneter Klappe starke Verwirbelungen erfährt, wodurch die Drehmomentkurve negativ beeinflusst wird. Auch muss zur Erreichung der zukünftigen Geräuschgrenzwerte der Abgasstrom im Drehzahlbereich der Geräuschmessung derart stark beschränkt werden, dass die gewünschte Leistung nicht mehr erreicht würde.

Weitere aus dem Stand der Technik bekannte Abgasanlagen sind beispielsweise aus den Offenbarungen der Schriften DE 10 2005 029279 A1, EP 1 978 218 A1 und US 4 913 260 A bekannt.

Vor diesem Hintergrund ist es Aufgabe der Erfindung, eine Abgasanlage für leistungsstarke Motorräder bereit zu stellen, deren Akustik die gesetzlichen Anforderungen erfüllt und, die gleichzeitig über das gesamte Drehzahlband die gewünschte Leistungs- und Drehmomentkurve liefert.

Diese Aufgaben werden gelöst durch eine Merkmalskombination gemäß Patentanspruch 1.

Dabei wird eine Abgasanlage mit einem Abgasstrang gemäß den Merkmalen des Hauptanspruchs vorgesehen. Der Abgasstrang weist für einen Abgasstrom mindestens einen ersten Strömungspfad und einen zweiten Strömungspfad auf, wobei sich der erste und zweite Strömungspfad strömungstechnisch getrennt voneinander von einem Vorschalldämpfer zu einem Endschalldämpfer erstrecken und der erste Strömungspfad über eine ansteuerbare Klappe motordrehzahlabhängig kontinuierlich verschließbar ist, wobei der Abgasstrom bei geschlossener Klappe durch den zweiten Strömungspfad strömt.

Erfindungsgemäß wird somit vorgesehen, zwei Strömungspfade für den Abgasstrom bereitzustellen, wobei drehzahlabhängig der eine oder der andere bzw. teilweise auch beide durchströmt werden. Bei niedrigen Drehzahlen, beispielweise unter 5000 U/min, wird die Klappe im ersten Strömungspfad geschlossen, so dass der Abgasstrom aus dem Vorschalldämpfer durch den zweiten Strömungspfad von einer Klappe unbeeinflusst und mit optimaler Strömung zu dem Endschalldämpfer strömt. Dabei werden eine Durchströmmasse und eine Durchströmungsgeschwindigkeit des Abgases erreicht, die eine ausreichende Leistung und ein ausreichendes Drehmoment im unteren Drehzahlbereich sicherstellt. Gleichzeitig ist die Geräuschentwicklung ausreichend gering, dass die gesetzlichen Anforderungen erfüllt werden.

Bei weiter steigender Drehzahl öffnet sich die Klappe kontinuierlich, so dass das Abgas aus dem Vorschalldämpfer auch durch den ersten Strömungspfad strömt. Bei hohen Drehzahlen und hoher Leistungsabgabe ist die Klappe vollständig geöffnet und der Abgasstrom durchströmt im Wesentlichen den ersten Strömungsweg. Ein kleiner Teil strömt zusätzlich durch den ersten Strömungsweg. Über die Steuerung der Klappe ist die Geräuschentwicklung unmittelbar beeinflussbar, wobei stets ein unbeschränktes Durchströmen durch den zweiten Strömungsweg bereitgestellt ist. Es ist somit möglich, eine Aufteilung der Strömungspfade in einen akustikoptimierten Pfad bei geringen Drehzahlen und einen leistungsoptimierten Pfad für hohe Drehzahlen zu erreichen.

Die Erfindung sieht vor, dass eine Strömungsquerschnittsfläche des ersten, für hohe Leistungen ausgelegten Strömungspfads größer ist wie eine Strömungsquerschnittsfläche des zweiten Strömungspfads.

In einer weiteren Ausführung der Erfindung verlaufen der erste und zweite Strömungspfad zwischen Vor- und Endschalldämpfer voneinander getrennt und nebeneinander angeordnet. Bei einer Ausführung mit voneinander getrennt und nebeneinander angeordneten Strömungspfaden können entsprechende Rohre nebeneinander, vorzugsweise parallel, verbaut werden.

Die Abgasanlage umfasst den Endschalldämpfer, in den sich der erste und zweite Strömungspfad hinein erstrecken, wobei der erste Strömungspfad den Endschalldämpfer in Strömungsrichtung vollständig bis zu seinem Auslass hin durchdringt. Die Abgasführung verläuft somit im Bereich hoher Drehzahlen unmittelbar durch den ersten Strömungspfad bis zum Auslass.

In der Erfindung ist vorgesehen, dass der zweite Strömungspfad in dem Endschalldämpfer in einer Kammer endet, die eine gegenüber dem zweiten Strömungspfad schlagartig vergrößerte Strömungsquerschnittsfläche bereitstellt. Die vergrößerte Strömungsquerschnittsfläche wird beispielsweise durch eine großvolumige Kammer in dem Endschalldämpfer realisiert, durch die das Abgas des zweiten Strömungspfades strömt. Bei einer Lösung mit nebeneinander angeordneten Strömungspfaden ist in dem Endschalldämpfer ein Bereich neben dem ersten Strömungspfad vorgesehen, der die Volumenvergrößerung in Form einer Kammer bereitstellt.

In der Erfindung zeichnet sich die erfindungsgemäße Abgasanlage dadurch aus, dass der erste Strömungspfad in dem Endschalldämpfer mit der Kammer strömungsverbunden ist. Dies wird dadurch erzielt, dass der erste Strömungspfad innerhalb des Endschalldämpfers perforiert ausgebildet ist. Bei Verwendung eines Rohres als ersten Strömungspfad wird hierbei beispielsweise die Außenwandfläche mit einer Vielzahl von Löchern oder Schlitzen versehen, so dass das Abgas aus der Kammer im Endschalldämpfer in den ersten Strömungspfad hinein und aus dem Auslass hinaus strömt. Die Löcher bzw. Schlitze werden über die gesamte Umfangsfläche vorgehsehen, so dass in das den ersten Strömungspfad bildende Rohr über seine gesamte Länge im Endschalldämpfer Abgas einströmen kann.

In der Erfindung ist ferner vorgesehen, dass der Endschalldämpfer in Strömungsrichtung durch ein Trennelement, beispielsweise ein Wandelement, unterteilt ist, wobei in einem stromaufwärtigen ersten Abschnitt die Kammer und in einem stromabwärtigen, an den Auslass angrenzenden zweiten Abschnitt ein Dämmmittel vorgesehen sind und das Dämmmittel den ersten Strömungspfad umgibt. Die Dämmung des dem Auslass angrenzenden Bereichs ermöglicht eine weitere Abschirmung und definierte Reduzierung der Geräuschentwicklung. Über die Größe des ersten und zweiten Abschnitts kann die Geräuschentwicklung nochmals beeinflusst werden, wobei die Aufteilung darin liegt, dass der erste Abschnitt Zweidrittel und der zweite Abschnitt ein Drittel der Gesamtlänge des Endschalldämpfers bestimmten. Als Dämmmittel eignet sich eine herkömmliche Dämmwolle.

Die Erfindung schützt ferner ein Motorrad mit einer Abgasanlage mit einer beliebigen Kombination der oben dargestellten Merkmale, soweit dies technisch möglich ist.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig.1: eine Abgasanlage mit parallelem ersten und zweiten Strömungspfad angeschlossen an einem Vorschalldämpfer;
- Fig.2: die Fortsetzung der Abgasanlage aus Fig. 1 Bereich des Endschalldämpfers;
- Fig. 3: eine weitere Abgasanlage mit koaxialem ersten und zweiten Strömungspfad.

Gleiche Bezugszeichen benennen gleiche Teile in allen Ansichten.

Figur 1 zeigt in einer teilweise geschnittenen, perspektivischen Darstellung einer Abgasanlage 1 in einer ersten Ausführungsform mit separaten parallelen und jeweils als Rohr ausgebildeten ersten und zweiten Strömungspfaden 3, 4. Der zweite Strömungspfad 4 ist durch ein dünneres Rohr mit gegenüber dem Rohr des ersten Strömungspfads 3 geringerer Strömungsquerschnittsfläche gebildet. Beide Strömungspfade 3, 4 erstrecken sich aus dem Vorschalldämpfer 20 und enden in dem Endschalldämpfer 6 (siehe Figur 2).

Der erste Strömungspfad 3 weist im Inneren eine auf herkömmliche Weise ansteuerbare Klappe 5 auf, mittels der motordrehzahlabhängig die Strömungsfläche des ersten Strömungspfads 3 kontinuierlich verschließbar ist. Bei geschlossener Klappe 5 strömt der Abgasstrom aus dem Vorschalldämpfer 20 im Wesentlichen ausschließlich durch den zweiten Strömungspfad 4 zu dem Endschalldämpfer 6. Natürlich dichtet die Klappe 5 den ersten Strömungspfads 3 nicht vollständig ab, die Beschränkung reicht jedoch leicht aus, dass der wesentliche Anteil des Abgasstroms durch den zweiten Strömungspfad 4 geführt wird. Über Löcher 21 bzw. eine Perforation der Außenwände sind die beiden Strömungspfade 3, 4 im Vorschalldämpfer 20 miteinander strömungstechnisch verbunden. Der Vorschalldämpfer 20 wirkt dabei im Wesentlichen als Reflexionsschalldämpfer.

In dem Endschalldämpfer 6 gemäß Figur 2 erstreckt sich der erste Strömungspfad 3 in Abgas-Strömungsrichtung vollständig bis zu dem Auslass 7. Der zweite Strömungspfad 4 endet in einer Kammer 8, die eine gegenüber dem zweiten Strömungspfad 4 schlagartig vergrößerte Strömungsquerschnittsfläche bereitstellt. Diese vergrößerte Strömungsquerschnittsfläche wird dadurch erzielt, dass der Endschalldämpfer 6 einen Durchmesser aufweist, der größer ist als die Summe der Durchmesser des ersten und zweiten Strömungspfads 3, 4 und die Kammer 8 durch den Raum im Endschalldämpfer 6 gebildet ist, der sich in Verlängerung des zweiten Strömungspfades 4 und um den ersten Strömungspfad 3 herum erstreckt. Ferner erweitert sich in der gezeigten Ausführung der Durchmesser zum Auslass 7 hin. Innerhalb des Endschalldämpfers 6 ist der zweite Strömungspfad 4 mit der Kammer 8 über eine perforierte vollumfängliche Ausbildung des ersten Strömungspfades 3 (Rohres) strömungsverbunden. Nach der schlagartigen Expansion des Abgases des zweiten Strömungspfades 4 in der Kammer 8 strömt das Abgas über die Perforation in den ersten Strömungspfad 3 hinein und zum Auslass 7. Der Endschalldämpfer 6 ist in Abgas-Strömungsrichtung durch eine Trennwand 9 unterteilt, so dass ein stromaufwärtiger erster Abschnitt 10 und ein stromabwärtiger, an den Auslass 7 angrenzender zweiter Abschnitt 11 gebildet ist. Der erste Abschnitt 10 ist in Strömungsrichtung gesehen doppelt so lang wie der zweite Abschnitt 11. Im stromabwärtigen zweiten Abschnitt 11 ist Dämmwolle vorgesehen, die den ersten Strömungspfad umgibt und die Geräuschbildung am Auslass reduziert. Über die Position der Trennwand 9 kann die Größe der Kammer 8 bestimmt werden.

Figur 3 zeigt eine weitere Abgasanlage 1 in perspektivischer Darstellung. Der erste und zweite Strömungspfad 3, 4 sind als koaxiale ineinander angeordnete Rohre gebildet, so dass der zweite Strömungspfad 4 den ersten Strömungspfad 3 beabstandet umgibt, und der Abstand zwischen dem ersten und zweiten Strömungspfad 3, 4 die Strömungsquerschnittsfläche des zweiten Strömungspfads 4 bildet. Der erste und zweite Strömungspfad 3, 4 sind wie in der Ausführung gemäß Figur 1 an dem Vorschalldämpfer 20 angeschlossen, wobei das Abgasstrom aus dem Vorschalldämpfer 20 beiden Strömungspfaden 3, 4 je nach Stellung der Klappe 5 zugeführt wird. In der gezeigten Ausführung ist die Strömungsfläche des ersten Strömungspfades 3 mittels der Klappe 5 wie in Figur 1 verschließbar. Dann strömt das Abgas im Wesentlichen ausschließlich über den zweiten Strömungspfad 4 in den Endschalldämpfer 6, in dem sich an den zweiten Strömungspfad 4 die Kammer 8 anschließt. Das Wirkprinzip der schlagartigen Querschnittsvergrößerung im Endschalldämpfer 6 ist identisch zu Figur 2, lediglich werden die Rohre der Strömungspfade 3, 4 nicht nebeneinander, sondern koaxial ineinander geführt.

In beiden Ausführungen ist die Klappensteuerung nicht dargestellt. Hierbei kann auf bekannte Lösungen des Stands der Technik zurückgegriffen werden.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht. Beispielsweise kann auch anstelle eines Reflexionsschalldämpfers ein Absorptionsschalldämpfer als Endschalldämpfer verwendet werden.

## Patentansprüche

1. Abgasanlage für Verbrennungsmotoren mit einem Abgasstrang (2), der für einen Abgasstrom mindestens einen ersten als ein erstes Rohr ausgebildeten Strömungspfad (3) und einen zweiten als ein zweites Rohr ausgebildeten Strömungspfad (4) aufweist, wobei
das zweite Rohr als ein gegenüber dem ersten Rohr dünneres Rohr mit einer gegenüber dem ersten Rohr geringeren Strömungsfläche gebildet ist,
sich der erste und zweite Strömungspfad (3, 4) strömungstechnisch getrennt voneinander von einem Vorschalldämpfer (20) zu mindestens einem räumlich von dem Vorschalldämpfer getrennten Endschalldämpfer (6) erstrecken und der erste als erstes Rohr ausgebildete Strömungspfad (3) über eine ansteuerbare Klappe (5) motordrehzahlabhängig kontinuierlich verschließbar ist, wobei der Abgasstrom bei geschlossener Klappe (5) durch den zweiten als zweites Rohr ausgebildeten Strömungspfad (4) geführt wird, wobei
sich der erste und zweite Strömungspfad (3, 4) in den Endschalldämpfer (6) hinein erstrecken,
der erste Strömungspfad (3) den Endschalldämpfer (6) in Strömungsrichtung vollständig bis zu einem Auslass (7) hin durchdringt,
der zweite Strömungspfad (4) in dem Endschalldämpfer (6) in einer Kammer (8) endet, die eine gegenüber dem zweiten Strömungspfad (4) schlagartig um mindestens das doppelte vergrößerte Strömungsquerschnittsfläche bereitstellt,
der erste Strömungspfad (3) in dem Endschalldämpfer (6) mit der Kammer (8) strömungsverbunden und der erste Strömungspfad (3) innerhalb des Endschalldämpfers (6) perforiert ausgebildet ist,
der Endschalldämpfer (6) in Strömungsrichtung durch ein Trennelement (9) unterteilt ist, wobei in einem stromaufwärtigen ersten Abschnitt (10) die Kammer (8) und in einem stromabwärtigen, an den Auslass (7) angrenzenden zweiten Abschnitt (11) ein Dämmmittel vorgesehen sind, wobei das Dämmmittel den ersten Strömungspfad umgibt und der erste Abschnitt zwei Drittel und der zweite Abschnitt ein Drittel der Gesamtlänge des Endschalldämpfers bestimmen, und
das Trennelement (9) die Kammer (8) gegenüber dem zweiten Abschnitt (11) abdichtet.

2. Abgasanlage nach Anspruch 1, **dadurch gekennzeichnet, dass** der erste und zweite Strömungspfad (3, 4) parallel nebeneinander angeordnet verlaufen.

3. Motorrad mit einer Abgasanlage nach zumindest einem der vorigen Ansprüche.

## Claims

1. An exhaust system for internal combustion engines with an exhaust tract (2) which has for an exhaust stream at least a first flow path (3) designed as a first pipe and a second flow path (4) designed as a second pipe, wherein
the second pipe is formed as a pipe which is thinner than the first pipe, with a smaller flow area compared with the first pipe,
the first and second flow path (3, 4) extend, fluidically separated from each other, from a front silencer (20) to at least one rear silencer (6) separated spatially from the front silencer, and the first flow path (3) which is designed as the first pipe can be closed continuously dependent on engine speed by means of a controllable flap (5), wherein the exhaust stream when the flap (5) is closed is conducted through the second flow path (4) which is designed as the second pipe, wherein
the first and second flow path (3, 4) extend into the rear silencer (6),
the first flow path (3) penetrates through the rear silencer (6) in the direction of flow completely as far as an outlet (7),
the second flow path (4) in the rear silencer (6) ends in a chamber (8) which provides a flow cross-section area which is suddenly enlarged by at least double compared with the second flow path (4),
the first flow path (3) in the rear silencer (6) is fluidically connected to the chamber (8) and the first flow path (3) within the rear silencer (6) is designed with perforations,
the rear silencer (6) is subdivided in the direction of flow by a separating element (9), with in an upstream first portion (10) the chamber (8) and in a downstream second portion (11) adjoining the outlet (7) an insulating means being provided, wherein the insulating means surrounds the first flow path and the first portion determines two thirds and the second portion one third of the total length of the rear silencer, and
the separating element (9) seals off the chamber (8) from the second portion (11).

2. An exhaust system according to Claim 1, **characterised in that** the first and second flow path (3, 4) run arranged parallel next to one another.

3. A motorcycle with an exhaust system according to at least one of the preceding claims.

## Revendications

1. Installation de gaz d'échappement destinée à des moteurs à combustion interne comprenant une ligne de gaz d'échappement (2) qui comporte, pour un flux de gaz d'échappement au moins un premier chemin de circulation (3) réalisé sous la forme d'un premier tube et un second chemin de circulation (4) réalisé sous la forme d'un second tube, dans laquelle :
le second tube est réalisé sous la forme d'un tube plus mince que le premier tube avec une surface de circulation inférieure à celle du premier tube,
le premier chemin de circulation et le second chemin de circulation (3, 4) sont fluidiquement séparé l'un de l'autre et s'étendent entre un silencieux amont (20) et au moins un silencieux terminal (6) séparé spatialement du silencieux amont, et le premier chemin de circulation (3) réalisé sous la forme d'un premier tube peut être fermé de manière continue en fonction de la vitesse de rotation du moteur par un clapet commandable (5), lorsque ce clapet (5) est fermé le flux de gaz d'échappement passant dans le second chemin de circulation (4) réalisé sous la forme d'un second tube,
le premier chemin de circulation et le second chemin de circulation (3, 4) s'étendent dans le silencieux terminal (6),
le premier chemin de circulation (3) traverse totalement le silencieux terminal (6) dans la direction de circulation jusqu'à une sortie (7),
le second chemin de circulation (4) se termine dans le silencieux terminal (6) par une chambre (8) qui fournit de façon brusque une section d'écoulement de surface augmentée au moins du double par rapport à ce second chemin de circulation (4),
le premier chemin de circulation (3) est relié fluidiquement à la chambre (8) dans le silencieux terminal (6) et est perforé à la partie interne du silencieux terminal (6),
le silencieux terminal (6) est subdivisé dans la direction de circulation par un élément de séparation (9), la chambre (8) étant située, dans un premier segment (10) amont, et, des moyens d'isolation étant situés, dans un second segment (11) aval voisin de la sortie (7) les moyens d'isolation entourant le premier chemin de circulation, et le premier segment occupant les deux tiers de la longueur totale du silencieux terminal tandis que le second segment occupe un tiers de cette longueur totale, et
l'élément de séparation (9) assure l'étanchéité de la chambre (8) par rapport au second segment (11).

2. Installation de gaz d'échappement conforme à la revendication 1, **caractérisée en ce que**
le premier chemin de circulation et le second chemin de circulation (3, 4) s'étendent parallèlement à proximité l'un de l'autre.

3. Moto comportant une installation de gaz d'échappement conforme à au moins l'une des revendications précédentes.
